# EUROPÄISCHE PATENTSCHRIFT

(11) **EP 1 028 223 B1**
(45) Veröffentlichungstag und Bekanntmachung des Hinweises auf die Patenterteilung: **28.04.2004**
(21) Anmeldenummer: 00102441.3
(22) Anmeldetag: 04.02.2000
(51) Int. Cl.: E06B 9/74, E05F 15/16

(54) **Hilfsantriebsvorrichtung zum hilfsweisen Antreiben eines Gebäudeverschlusses**
Auxiliary driving device for the auxiliary driving building closures
Entraînement auxiliaire pour l'entraînement auxiliaire de fermetures de bâtiment

(30) Priorität: 11.02.1999 DE 29902442 U
(43) Veröffentlichungstag der Anmeldung: 16.08.2000
(73) Patentinhaber: Hörmann KG Antriebstechnik, 33790 Halle i. Westfalen (DE)
(72) Erfinder: Hörmann, Thomas J. Dipl.-Ing., 66606 St. Wendel (DE)
(74) Vertreter: Kastel, Stefan Dipl.-Phys.

(56) Entgegenhaltungen:
- DE-C- 889 213
- US-A- 2 819 628
- US-A- 4 690 195
- PATENT ABSTRACTS OF JAPAN vol. 1999, no. 02, 26. Februar 1999 (1999-02-26) & JP 10 299857 A (COPAL CO LTD), 13. November 1998 (1998-11-13)

## Beschreibung

Die Erfindung betrifft eine Hilfsantriebsvorrichtung zum hilfsweisen Antreiben eines mit einem Hauptantriebsaggregat antreibbaren Gebäudeverschlusses - insbesondere Tores wie Deckengliedertor oder Rolltor - mit einem mittels eines vorzugsweise manuell betätigbaren Zugmittels in umlaufende Drehung versetzbaren Hilfsantriebsdrehglied - wie Hilfsantriebsrad, Hilfsantriebswelle oder dergleichen -, das für den hilfsweisen Antrieb mit einem drehbaren Abgriffsdrehglied, das dem Antriebsstrang des Gebäudeverschlusses zugeordnet und zur gemeinsamen Drehung damit verbunden oder darin integriert ist, zum Abgriff der Hilfsantriebsdrehbewegung in Eingriff bringbar ist.

Hilfsantriebsvorrichtungen sind bei Torantrieben in Form von Nothandkettenantrieben bekannt. Sie dienen dazu, dass das ansonsten mit einem Elektromotor oder dergleichen betätigbare Tor auch bei Stromausfall geöffnet bzw. geschlossen werden kann. Hierzu sind sehr viele derzeit auf dem Markt befindlichen Wellenantriebe für Tore mit einem Hilfsantriebsdrehglied in Form eines Haspelkettenrades versehen, das mit einer Haspelkette oder Zugkette manuell in Drehung versetzbar ist. Das Haspelkettenrad ist mittels eines Abgriffsdrehglied in Form einer Kupplungseinrichtung mit dem Hauptantriebsstrang und zum Beispiel mit einer Torantriebswelle verbindbar. Ein Beispiel einer solchen Hilfsantriebsvorrichtung der eingangs genannten Art ist aus der DE 34 26 428 C2 bekannt, auf die für weitere konstruktive Einzelheiten ausdrücklich verwiesen wird. Bei dieser bekannten Hilfsantriebsvorrichtung ist mit dem Hilfsantriebsdrehglied in Form eines ortsfest gelagerten Haspelkettenrades eine Kupplungseinrichtung mit einem Ansatz, an dem schwenkbar ein Mitnehmer gelagert ist, der zur Kupplungsbetätigung in Ansätze an einer Motorwelle (Abgriffsdrehglied) einschwenken kann. Das Verschwenken geht über eine Kurven-Stift-Anordnung bei Drehen des Haspelkettenrades.

Nachteilig bei dieser und auch bei anderen, wie z.B. in der US-A-2 819 628 beschriebenen, bisher auf dem Markt befindlichen Nothandkettenantrieben ist ihr durch die Kupplungseinrichtung verursachter getriebetechnischer hoher Aufwand. Zudem weisen sie meist ein ungünstiges Übersetzungsverhältnis vor, da zum Beispiel das Haspelkettenrad wie bei der DE 34 26 428 C2 direkt an die Motorwelle angekuppelt wird, die aufgrund der meist verwendeten hochtourigen Elektromotoren entsprechend getriebemäßig übersetzt an die Torantriebswelle angeschlossen ist. Aufgrund dessen ist mit vielen derzeit auf dem Markt befindlichen Nothandkettenantrieben nur ein sehr langsames Heben und Senken des Tores möglich.

Aufgabe der Erfindung ist es, eine Hilfsantriebsvorrichtung der eingangs genannten Art zu schaffen, die getriebetechnisch einfacher aufgebaut ist, wenig Platz beansprucht und dennoch eine für den jeweiligen Notbetrieb günstige Übersetzung bietet.

Diese Aufgabe wird erfindungsgemäß dadurch gelöst, dass das Hilfsantriebsdrehglied in einem relativ zum Abgriffsdrehglied - mit zumindest einer Bewegungskomponente parallel zu dessen Drehebene bewegbar gehaltenen Lagerglied derart gelagert ist, daß die in einer Ruhelage entkoppelten Drehglieder aus der Ruhelage heraus mit zumindest einer Bewegungskomponente in ihrer jeweiligen Drehebene relativ zueinander bewegbar und dabei über sich in ihrer Gesamtheit im wesentlichen in Umfangsrichtung an den Drehgliedern erstreckende Eingriffs- oder Verzahnungsbereiche zum Bilden eines Übersetzungsradgetriebes in vorzugsweise formschlüssigen Eingriff miteinander bringbar sind.

Bei dem erfindungsgemäßen Hilfsantrieb sind also das Hilfsantriebsdrehglied - also zum Beispiel ein Haspelkettenrad oder ein damit integrales oder verbundenes Teil - und das Abgriffsdrehglied als Antriebsglied und Abtriebsglied eines Übersetzungsradgetriebes ausgebildet. Die beiden Drehglieder sind in ihrer jeweils radialen Richtung relativ zueinander beweglich und in einer Ruhestellung voneinander entkoppelt. Durch in der Drehebene zumindest eines der Drehglieder - vorzugsweise in der den beiden Drehgliedern gemeinsame Drehebene bei entsprechender Drehgliedanordnung - erfolgende Relativbewegung aufeinander zu werden sich umfangsmäßig erstreckende Bereiche der beiden Drehglieder in Eingriff gebracht und damit die beiden Drehglieder aneinander gekoppelt. Somit entfällt eine separate Kupplungseinrichtung zwischen Hilfsantriebsdrehglied und Hauptantriebsstrang. Zudem sind je nach Einsatz- oder Verwendungszweck über die Radien der Eingriffs- oder Verzahnungsbereiche, die jeweils durch die Relativbewegung aus der Ruhelage heraus in Eingriff miteinander bringbar sind, verschiedene Übersetzungsverhältnisse realisierbar. Die Eingriffs- oder Verzahnbereiche erstrecken sich im wesentlichen umfangsmäßig, es sind also auch geneigte Verzahnungsbereiche möglich. Dadurch, dass die Relativbewegung jeweils radial zu den beiden Drehgliedern erfolgt - d.h. zumindest mit einer radialen Komponente - wird eine platzraubende Axialverschiebung von Kopplungselementen vermieden.

Vorteilhafte Ausgestaltungen der Erfindung sind Gegenstand der Unteransprüche.

Die Relativbewegung zwischen den beiden Drehgliedem wird in einfacher Weise realisiert, wenn das zur Lagerung des Hilfsantriebsdrehglied dienende Lagerglied relativ zum Abgriffsdrehglied um eine mit Abstand zu dessen Drehachse verlaufende Schwenkachse derart schwenkbar gelagert ist, dass die sich jeweils in Umfangsrichtung erstreckenden Eingriffsoder Verzahnungsbereiche durch Verschwenken des Lagergliedes aus dessen Ruhelage heraus in Eingriff bringbar sind. Eine besonders bevorzugte Ausgestaltung der Erfindung wird dabei dann erreicht, wenn die Schwenkachse in etwa parallel zur Drehachse des Hilfsantriebsdrehgliedes mit Abstand davon verläuft und eine Bremseinrichtung vorgesehen ist, die eine sich der Drehung des Hilfsantriebsdrehgliedes widersetzende Kraft auf das Hilfsantriebsdrehglied ausübt. Wenn bei einer solchen Ausbildung eine Zugkraft auf einen Strang des Zugmittels ausgeübt wird, so widersetzt sich das Hilfsantriebsdrehglied aufgrund der Bremseinrichtung zunächst der Drehung. Das Zusammenwirken der Bremseinrichtung mit dem Hilfsantriebsdrehglied wird dabei so gewählt, dass durch den Zug am Zugmittel zunächst die Schwenkbewegung des Lagergliedes eingeleitet wird, bis die beiden Drehglieder in Eingriff miteinander gelangen. Da sich bei vollständigem Eingriff der Drehlieder das Lagerglied nicht weiter verschwenken kann - was vorzugsweise noch durch eine Anschlageinrichtung zum Begrenzen der Verschwenkbewegung unterstützt wird -, wird ein weiter am Zugmittel ausgeübter Zug über den Eingriff des Zugmittels mit dem Hilfsantriebsdrehglied in Hilfsantriebsdrehbewegung umgesetzt. Da sich das Hilfsantriebsdrehglied in dieser Lage mit dem Abgriffsdrehglied in Eingriff befindet, wird dessen Drehbewegung über das Abgriffsdrehglied auf den Hauptantriebsstrang übertragen und somit der Gebäudeverschluß hilfsweise angetrieben. Damit ist durch einfache Handbetätigung, nämlich durch einfaches Ziehen am Zugmittel, ohne weitere Schritte gleichzeitig ein Einkuppeln der Hilfsantriebsvorrichtung und ein Drehen derselben erreichbar.

Diese Funktion wird durch Schwerkräfte dann noch unterstützt, wenn die Lagerung des Lagergliedes derart ist, dass die Drehachse des Hilfsantriebsgliedes oberhalb der Schwenkachse des Lagergliedes liegt. Mit "oberhalb" muss nicht genau lotrecht oberhalb gemeint sein, bevorzugt ist, wenn die Drehachse höher als die Schwenkachse liegt, so daß ein nach unten gerichteter Zug am Zugmittel eine nach unten gerichtete Verschwenkbewegung einleitet.

Um nach Ende des Hilfsantriebes eine Entkopplung der beiden Drehglieder in einfacher Weise zu ermöglichen, ist das Lagerglied gemäß bevorzugter Ausführung in seine Ruhestellung vorgespannt. Dies wäre im Prinzip auch durch Gewichtsanordnungen oder dergleichen möglich, bevorzugt ist aber zum Vorspannen wenigstens eine Federeinrichtung vorgesehen.

Wenn in bevorzugter Ausführung die bereits erwähnte Anschlageinrichtung zum Begrenzen der Relativbewegung, insbesondere der Verschwenkbewegung, vorgesehen ist, so ist ein Verklemmen der beiden Drehglieder durch zu hohe die Relativbewegung verursachende Kräfte verhindert. Die beiden Drehglieder könnten vielfältig ausgebildet sein, es wäre zum Beispiel eine Ausführung mit zwei verschiedenartig außenverzahnten Zahnritzeln denkbar. Eine sehr kompakte und hinsichtlich des Einkuppelvorganges sehr vorteilhafte Ausführungsform wird aber dann erreicht, wenn das Hilfsantriebsdrehglied einen ringförmigen Bereich aufweist, an dessen radial nach innen gerichteter Wandung der Eingriffs- oder Verzahnungsbereich des Hilfsantriebsdrehgliedes ausgebildet ist, wobei der ringförmige Bereich das an seinem Außenumfang mit seinem Eingriffs- oder Verzahnungsbereich versehene Abgriffsdrehglied umgibt und wobei der Innendurchmesser des ringförmigen Bereiches größer ist als der Außendurchmesser des Eingriffs- oder Verzahnungsbereich des Abgriffsdrehglieds. Durch diese Anordnung kann das durch Hilfsantriebsdrehglied und Abgriffsdrehglied gebildete Übersetzungsradgetriebe innerhalb des Hilfsantriebsdrehgliedes ausgebildet werden. Das Hilfsantriebsdrehglied weist den beispielsweise mit einer Innenverzahnung versehenen ringförmigen Bereich auf, der das Abgriffsdrehglied oder zumindest dessen Eingriffsoder Verzahnungsbereich umgibt. Das Hilfsantriebsdrehglied könnte also beispielsweise vollständig als Ring ausgebildet sein, möglich wäre aber auch eine Topfform oder dergleichen. Bevorzugt ist das Hilfsantriebsdrehglied eine zumindest bereichsweise ringförmige Zugmittelscheibe, insbesondere Kettenscheibe, oder mehr vorzugsweise ein zumindest bereichsweise ringförmiges Zugmittelrad, insbesondere Kettenrad, an welcher bzw. welchem das Zugmittel, zum Beispiel eine Kette, vorzugsweise zur Drehbewegungsübertragung in formschlüssigen Eingriff, geführt ist.

Bisher auf dem Markt befindliche Nothandkettenantriebe müssen vielfach für Rechts- und Linkslauf, d.h. für "Tor auf" und "Tor zu" besonders eingekuppelt werden. Dies wird gemäß einer besonders bevorzugten Ausführungsform der Erfindung, die einen einfachen Ein- und Ausschaltmechanismus für den Rechts- und Linkslauf gewährleistet, vermieden. Hierzu ist bei dem das Abgriffsdrehglied umgebenden Hilfsantriebsdrehglied vorgesehen, daß das das Hilfsantriebsdrehglied lagernde Lagerglied aus seiner Ruhestellung wahlweise zum Rechtsoder Linkslauf nach beiden Seiten verschwenkbar ist, um die Drehglieder einerseits oder andererseits einer durch die Schwenkachse und die Drehachse des Hilfsantriebsdrehgliedes verlaufend gedachten Ebene in Eingriff oder Erfassung zu bringen. Die Ruhestellung kann dabei derart gewählt sein, dass die Drehachse des Abgriffdrehgliedes in dieser Ebene oder links oder rechts davon liegt, solange in der Ruhestellung die beiden Drehglieder entkoppelt sind. Eine gleichmäßige Umschaltung wird natürlich dann am ehesten erreicht, wenn in der Ruhestellung die Drehachse des Abgriffsdrehgliedes mit dieser gedachten Ebene zusammenfällt. In bevorzugter Ausführung sind in der Ruhestellung die Drehachsen der Drehglieder im wesentlichen zusammenfallend, d.h. die beiden Drehglieder liegen in Ruhestellung koaxial, insbesondere koaxial ineinander.

In bevorzugter Ausführung ist das Abgriffsdrehglied ein Zahnritzel, wobei der Eingriffsbereich des Hilfsantriebsdrehgliedes ebenfalls mit einer Verzahnung versehen ist. Letztere ist im Falle des zumindest bereichsweise ringförmigen Hilfsantriebsdrehgliedes vorzugsweise eine Innenverzahnung. Da die beiden Drehglieder in der als Relativbewegung eine Verschwenkbewegung ausführenden Ausgestaltung in einer bogenförmigen Relativbewegungsbahn ineinandergreifen, ist zum einwandfreien Eingreifen die Form der Verzahnungen besonders wesentlich. Bei ineinanderliegender Drehgliederanordnung bei in der gemeinsamen Drehebene verschwenkbar gelagertem Hilfsantriebsdrehglied wurden beste Eingriffsergebnisse mit Verzahnungen erreicht, wie sie in den beigefügten Figuren gezeigt sind. Demgemäß ist bevorzugt, dass die Verzahnungen im Querschnitt dreieckförmige Zähne, die bevorzugt mit Abstand voneinander angeordnet sind, aufweisen.

Als Lagerglied kommt bevorzugt ein schwenkbar an einem ortsfesten, dem Hauptantriebsaggregat zugeordneten Aggregatgehäuse, insbesondere Getriebegehäuse, gelagertes zweiteiliges Gehäuse zum Einsatz, das radial äußere Bereiche des Hilfsantriebsdrehgliedes lagernd umfasst.

Die Bremseinrichtung umfasst bevorzugt eine Wellscheibe oder gewellte Scheibe, Federscheibe oder dergleichen Reibelement zum Ausüben einer definierten Reibkraft auf das Hilfsantriebsdrehglied. In bevorzugter Ausführung ist die Bremsscheibe zwischen einem Teil des zweiteiligen Gehäuses und radialen Flächen, insbesondere Kreisflächen, des Hilfsantriebsgliedes angeordnet.

Um zu verhindern, dass das Hauptantriebsaggregat während des Nothandbetriebes plötzlich in Gang gerät und eventuell zu Verletzungen einer das Zugmittel betätigenden Person führt, ist eine weiter bevorzugte Ausgestaltung der Erfindung gekennzeichnet durch eine durch die Relativ- bzw. Verschwenkbewegung schaltbare Schalteinrichtung zum Außerbetriebsetzen oder Außerbetriebhalten des Hauptantriebsaggregates, wenn das Lagerglied aus seiner Ruhelage ausgelenkt bzw. verschwenkt ist.

In bevorzugter Ausgestaltung als Nothandkettenantrieb eines Torantriebes - insbesondere Wellentorantriebes - weist die erfindungsgemäße Hilfsantriebsvorrichtung als Hilfsantriebsdrehglied ein Haspelkettenrad mit einem Innenzahnkranz auf, das in einem schwenkbaren Gehäuse gelagert ist. Diese aus Haspelkettenrad und verschwenkbarem Gehäuse gebildete Einheit ist um einen Schwenkpunkt gegen ein auf der Motorwelle des Hauptantriebsaggregats angeordnetes Ritzel zur rechten bzw. linken Seite hin verschwenkbar. Die Verschwenkung des Gehäuses mit Haspelkettenrad geschieht dadurch, indem eine Zugkraft auf einen der Kettenstränge ausgeübt wird. Aufgrund einer axial an radialen Flächen des Haspelkettenrades angreifenden vorgegebenen definierten Reibkraft - durch Federscheibe oder dergleichen ausgeübt - entsteht beim Ziehen des Kettenstranges ein Schwenkmoment zum Verschwenken der Gehäuse-Haspelkettenradeinheit. Die Rückstellung dieser Einheit erfolgt insbesondere über Druckfedern, die die Einheit in ihre Ruhelage vorspannen.

Beim Gesamtsystem sind die Lage des Schwenkpunktes, die Hebelverhältnisse im Eingriffsfall, die Zahnform des Zahnkranzes und des Ritzels, die Rückstellkraft der Druckfedem und Anschläge zur Begrenzung der Schwenkbewegung wichtig. Die hierdurch vorgegebenen einzelnen Parameter sind vom Fachmann leicht durch Versuche jeweils für den Einzelfall optimierbar. Außerdem ist auch noch die an dem Haspelkettenrad angreifende Reibkraft zu berücksichtigen und gegebenenfalls einzustellen. Die Rückstellkraft der Druckfedern und die Reibkraft am Haspelkettenrad bilden die Kriterien für die einwandfreie Schaltung.

Ein Ausführungsbeispiel der Erfindung wird im folgenden anhand der Zeichnungen näher erläutert. Darin zeigt
- Figur 1: eine Vorderansicht einer Hilfsantriebsvorrichtung für einen Torantrieb in teilweise geschnittener Darstellung;
- Figur 2: einen Schnitt entlang der Linie II-II von Figur 1; und
- Figur 3: eine Prinzipdarstellung, die die ineinander eingreifenden Zahnprofile in Eingriffsituation zeigt.

Eine Hilfsantriebsvorrichtung zum hilfsweisen Antreiben eines Wellentorantriebes weist ein Haspelkettenrad 12 mit darüber gelegter Endlosrundlaufkette 14 auf. Die Endlosrundlaufkette 14 ist über das Haspelkettenrad 12 geführt und greift dabei formschlüssig in ein Haspelkettenprofil 16 am Haspelkettenrad 12 ein. Das Haspelkettenrad 12 ist in einem das Haspelkettenrad 12 umgebenden zweiteiligen Gehäuse 18 gelagert. Das Gehäuse 18 ist mittels eines Schwenkbolzens 20 schwenkbar an einem Flanschdeckel 22 gelagert. Der Flanschdeckel 22 ist mittels Verschraubungen 24 oder dergleichen ortsfest an einem Getriebegehäuse 26 (siehe Figur 2) des Wellentorantriebes befestigt. Zwei links und rechts des Schwenkbolzens 20 angebrachte Druckfedern 28 spannen das zweiteilige Gehäuse 18 mit dem Haspelkettenrad 12 darin lagemäßig stabil mittig vor.

Das Haspelkettenrad 12 ist insgesamt ringförmig ausgebildet. An der Ringinnenwand 30 dieses Ringelements 12 ist eine Innenverzahnung 32 ausgebildet. Zwischen dem als Lagerglied für das Haspelkettenrad 12 dienenden Gehäuse 18 und dem Haspelkettenrad 12 ist ein Reibelement 34 als Bremseinrichtung vorgesehen. In dem dargestellten Beispiel greift das Reibelement 34 zwischen radial gerichteten Flächen des Haspelkettenrades und des Gehäuses 18 an. Das Reibelement 34 ist durch eine Wellscheibe, d.h. gewellte Scheibe, oder Federscheibe 36 gebildet.

Im vom Haspelkettenrad 12 und dessen Innenverzahnung 32 umgebenen Raum 38 ist ein Zahnritzel 40 angeordnet. Das Zahnritzel 40 ist zur gemeinsamen Drehung mit einer Ritzelwelle 42 verbunden, die mit dem Hauptantriebsstrang des Torantriebes verbunden ist. Hierzu durchgreift die Zahnritzelwelle 42 das Getriebegehäuse 26 und ist im Innenraum desselben an ein Schneckenrad 44 eines Zahnradgetriebes angeflanscht.

Weiter ist eine Anschlageinrichtung zum Begrenzen der Verschwenkbewegung der aus dem Gehäuse 18 und dem Haspelkettenrad 12 gebildeten Einheit - Schwenkeinheit 21 - vorgesehen. Zur Bildung der Anschlageinrichtung ist der Flanschdeckel 22 mit einem Vorsprung 46 versehen, an dem zwei Anschlagsflächen 48 ausgebildet sind.

An dem Flanschdeckel 22 ist außerdem ein Schalter 50 vorgesehen, der in den Stromversorgungsschaltkreis des Motoraggregates des Torantriebes geschaltet ist und bei Betätigung durch Drücken eines Schaltgliedes 52 das Motorantriebsaggregat (nicht gezeigt) stromlos schaltet oder stromlos hält. An dem dem Schwenkbolzen 20 entgegengesetzten Ende ist das als Lagerglied fungierende Gehäuse 18 mit einer Schaltfläche 54 zum Schalten des Schalters 50 versehen.

Die Schaltfläche 54 weist mittig eine Vertiefung 56 auf, die derart mit dem Schaltglied 52 des Schalters 50 korrespondiert, dass in der in den Figuren 1 und 2 gezeigten, durch die Druckfedern 28 aufrechterhaltenen stabilen mittigen Ruhelage des Gehäuses 18 und des Haspelkettenrades 12 das Schaltglied 52 unbetätigt bleibt.

Die Innenverzahnung 32 des Haspelkettenrades 12 weist regelmäßig über den Umfang verteilte beabstandete im Querschnitt dreieckförmige Zähne 60 auf. Die Zähne 60 erstrecken sich in axialer Richtung über den gesamten die Innenverzahnung 32 bildenden Verzahnungsbereich 62. Die Außenverzahnung 64 des Zahnritzels 40 ist korrespondierend dazu ausgebildet, erstreckt sich in axialer Richtung über den gesamten Außenverzahnungsbereich und weist sich axial erstreckende rippenartige Zähne 66 mit dreieckförmigem Querschnitt und Abständen 68 dazwischen auf.

In der in Figur 1 gezeigten Ruhestellung liegt die Drehachse des Zahnritzels 40 in einer durch die durch den Schwenkbolzen 20 gebildete Schwenkachse S und die Drehachse des Haspelkettenrades 12 verlaufend gedachten Ebene E (Schnittebene von Figur 2). In der gezeigten Ausführung fallen die Drehachsen D₁ und D₂ des Haspelkettenrades 12 und des Zahnritzels 40 in dieser Ruhestellung aufeinander - die beiden Drehglieder 12, 40 sind also koaxial zueinander angeordnet. Durch Verschwenken des Gehäuses 18 sind das Ritzel 40 und das Haspelkettenrad 12 wie in Figur 3 verdeutlicht in Eingriff bringbar. Die Zahnflanken der Zähne 60 und 66 sind dabei derart geneigt, dass sie bei diesem Eingriff im tangentialen Berührungsbereich 70 korrespondierend zueinander ausgebildet sind. Bei der gezeigten, eine zweiseitige Verschwenkung ermöglichenden Ausführung sind auch die jeweils entgegengesetzten Zahnflanken für den andersseitigen Eingriff bei entgegengesetzter Haspelkettenraddrehung entsprechend ausgebildet.

Im folgenden wird die Funktion der Hilfsantriebsvorrichtung beschrieben. Wird an der Haspelkette oder Endlosrundlaufkette 14 gezogen, so widersetzt sich das Haspelkettenrad aufgrund der Bremswirkung des Reibelements 34, das eine definierte Reibkraft auf das Haspelkettenrad 12 ausübt, zunächst der Drehbewegung. Die Zugkraft an der Endlosrundlaufkette bewirkt dann zunächst ein Schwenkmoment, das ein Verschwenken des als Lagerglied des Haspelkettenrades 12 dienenden Gehäuses 18 bewirkt. Der Verzahnungsbereich 32 und der die Außenverzahnung 64 aufweisende Umfangsbereich des Zahnritzels 40 und damit die Zähne 66, 60 werden durch die Verschwenkbewegung in Eingriff gebracht. Bei Weiterziehen an dem Kettenstrang der Endlosrundlaufkette 14 wird die definierte Reibkraft dann überwunden und das Haspelkettenrad 12 beginnt sich zusammen mit dem darin in Eingriff befindlichen Zahnritzel 40 zu drehen. Dabei verhindern die Anschlagflächen 48 zwischen dem Gehäuse 18 und dem Flanschdeckel 22 ein Verklemmen der Zahnradpaarung. Bei Nachlassen der Zugkraft an der Haspelkette oder Endlosrundlaufkette 14 drückt die jeweilige Druckfeder 28 das Gehäuse 18 wieder in seine in den Figuren 1 und 2 gezeigte mittige Ruhelage; das Zahnradpaar 12, 40 wird dadurch wieder getrennt.

Bei Verschwenken des Gehäuses 18 gelangt das Schaltglied 52 des Schalters 50 aus der Kerbe oder Vertiefung 56 und wird durch die Schaltfläche 54 betätigt, wodurch die Stromzufuhr zum Motorantriebsaggregat bei Betätigung der Hilfsantriebsvorrichtung unterbrochen wird.

Es ist also eine Hilfsantriebsvorrichtung - insbesondere für einen Torantrieb - beschrieben worden, bei der um ein Zahnritzel 40 mit sich umfangsmäßig erstreckender Außenverzahnung 64 ein zweiteiliges Gehäuse 18 mit eingelagertem Haspelkettenrad 12, das über eine Innenverzahnung 32 und ein Haspelkettenprofil 16 verfügt und als Hilfsantriebsdrehglied wirkt, um eine Schwenkachse S schwenkbar angeordnet. Das aus Gehäuse 18 und Haspelkettenrad 12 gebildete System - Verschwenkeinheit 21 - ist schwenkbar an einem Flanschdeckel 22 aufgebaut, der ortsfest am Getriebegehäuse 26 angeschraubt ist. Über zwei Druckfedern 28 wird die Verschwenkeinheit 21 lagemäßig stabil mittig gehalten. Das Zahnritzel 40 steckt drehfest mit seiner Ritzelwelle 42 in einem Schneckenrad 44 eines Torantriebsgetriebes. Die Haspelkette oder Endlosrundlaufkette 14 ist abgespreitzt tangential im zweiteiligen Gehäuse 18 verdrehsicher - formschlüssig - um das Haspelkettenrad 12 geführt. Zwischen dem Gehäuseoberteil 72 - dem einen Teil des zweiteiligen Gehäuses 18 - und dem Haspelkettenrad 12 ist an den sich berührenden Kreisringflächen eine Wellscheibe 36 zur Erzeugung einer definierten Reibkraft angeordnet. Wird an der Haspelkette oder Endlosrundlaufkette 14 gezogen, neigt sich das Gehäuse 18 mit dem Haspelkettenrad 12 gegen das Zahnritzel 40; die Zähne 60, 66 greifen ineinander.

Verschiedene Abwandlungen von der gezeigten Ausführungsform sind denkbar. Anstelle einer zweiseitigen Verschwenkmöglichkeit könnte auch nur eine einseitige Verschwenkmöglichkeit vorgesehen sein. Das Haspelkettenrad könnte auch mit einer Außenverzahnung versehen sein und in ein außerhalb desselben angeordnetes Zahnritzel durch Verschwenkbewegung eingreifbar ausgebildet sein.

Einige Aspekte der hier beschriebenen Hilfsantriebsvorrichtung werden im folgenden anhand der Darstellung von Figur 1 noch einmal zusammengefasst:

Die Erfindung betrifft eine Hilfsantriebsvorrichtung (10) zum hilfsweisen Antreiben eines mit einem Hauptantriebsaggregat antreibbaren Gebäudeverschlusses - insbesondere Tor wie Deckengliedertor oder Rolltor - mit einem mittels eines vorzugsweise manuell betätigbaren Zugmittels (14) in Drehung versetzbaren Hilfsantriebsdrehglied (12), das für den hilfsweisen Antrieb mit einem drehbaren Abgriffsdrehglied (40), das dem Hauptantriebsstrang des Gebäudeverschlusses zugeordnet und zur gemeinsamen Drehung damit verbunden oder darin integriert ist, zum Abgriff der Hilfsantriebsdrehbewegung in Eingriff bringbar ist. Um einen kompakten, getriebetechnisch einfachen und leicht zu bedienenden Aufbau zu schaffen wird vorgeschlagen, dass das Hilfsantriebsdrehglied (12) in einem relativ zum Abgriffsdrehglied (40) - mit zumindest einer Bewegungskomponente - parallel zu dessen Drehebene bewegbar gehaltenen Lagerglied (18) derart gelagert ist, dass die in einer Ruhelage entkoppelten Drehglieder (12, 40) aus der Ruhelage heraus mit zumindest einer Bewegungskomponente parallel zu deren Drehebene relativ zueinander bewegbar und dabei Ober sich in ihrer Gesamtheit im wesentlichen in Umfangsrichtung an den Drehgliedern (12, 40) erstreckenden Eingriffs- oder Verzahnungsbereiche (62, 64) zum Bilden eines Übersetzungsradgetriebes in vorzugsweise formschlüssigen Eingriff miteinander bringbar sind.

## Patentansprüche

1. Hilfsantriebsvorrichtung (10) zum hilfsweisen Antreiben eines mit einem Hauptantriebsaggregat antreibbaren Gebäudeverschlusses - insbesondere Tor wie Deckengliedertor oder Rolltor - mit einem mittels eines vorzugsweise manuell betätigbaren Zugmittels (14) in umlaufende Drehung versetzbaren Hilfsantriebsdrehglied (12), das für den hilfsweisen Antrieb mit einem drehbaren Abgriffsdrehglied (40), das dem Hauptantriebsstrang des Gebäudeverschlusses zugeordnet und zur gemeinsamen Drehung damit verbunden oder darin integriert ist, zum Abgriff der Hilfsantriebsdrehbewegung in Eingriff bringbar ist,
**dadurch gekennzeichnet,**
**dass** das Hilfsantriebsdrehglied (12) in einem relativ zum Abgriffsdrehglied (40) - mit zumindest einer Bewegungskomponente - parallel zu dessen Drehebene bewegbar gehaltenen Lagerglied (18) derart gelagert ist, daß die in einer Ruhelage entkoppelten Drehglieder (12, 40) aus der Ruhelage heraus mit zumindest einer Bewegungskomponente in ihrer jeweiligen Drehebene relativ zueinander bewegbar und dabei über sich in ihrer Gesamtheit im wesentlichen in Umfangsrichtung an den Drehgliedem (12, 40) erstreckende Eingriffs- oder Verzahnungsbereiche (62, 64) zum Bilden eines Übersetzungsradgetriebes in vorzugsweise formschlüssigen Eingriff miteinander bringbar sind.

2. Hilfsantriebsvorrichtung nach Anspruch 1,
**dadurch gekennzeichnet,**
**dass** das Lagerglied (18) relativ zum Abgriffsdrehglied (40) um eine mit Abstand zu dessen Drehachse (**D**_{**1**}) verlaufende Schwenkachse (S) zum Ermöglichen der Relativbewegung derart schwenkbar gelagert ist, dass die sich jeweils in Umfangsrichtung erstreckenden Eingriffs- oder Verzahnungsbereiche (64, 62) durch Verschwenken des Lagergliedes (18) aus dessen Ruhelage heraus in Eingriff bringbar sind.

3. Hilfsantriebsvorrichtung nach Anspruch 2,
**dadurch gekennzeichnet, dass** die Schwenkachse (S) in etwa parallel zur Drehachse (**D**_{**2**}) des Hilfsantriebsdrehgliedes (12) mit Abstand davon verläuft und dass eine Bremseinrichtung (34, 36) vorgesehen ist, die eine der Drehung des Hilfsantriebsdrehgliedes (12) entgegenstehende Kraft auf das Hilfsantriebsdrehglied (12) ausübt, so dass durch Zug am Zugmittel (14) zunächst die Schwenkbewegung des Lagergliedes (18) bis zum Eingriff zwischen den Drehgliedern (12, 40) und anschließend die Drehbewegung einleitbar ist.

4. Hilfsantriebsvorrichtung nach Anspruch 3,
**dadurch gekennzeichnet,**
**dass** die Drehachse (**D**_{**2**}) des Hilfsantriebsdrehgliedes - zumindest in der Ruhelage - oberhalb der Schwenkachse (5) angeordnet ist.

5. Hilfsantriebsvorrichtung nach einem der Ansprüche 1 bis 4,
**dadurch gekennzeichnet,**
**dass** das Lagerglied (18), insbesondere mittels wenigstens einer Federeinrichtung (28), in seine Ruhelage vorgespannt ist.

6. Hilfsantriebsvorrichtung nach einem der Ansprüche 1 bis 5,
**gekennzeichnet durch**
eine Anschlageinrichtung (48) zum Begrenzen der Relativ- bzw. Verschwenkbewegung.

7. Hilfsantriebsvorrichtung nach einem der Ansprüche 1 bis 6,
**dadurch gekennzeichnet,**
**dass** das Hilfsantriebsdrehglied (12) einen ringförmigen Bereich (62) aufweist, an dessen radial nach innen gerichteter Wandung (30) der Eingriffs- oder Verzahnungsbereich (62, 32) ausgebildet ist, wobei der ringförmige Bereich (62) das an seinem Außenumfang mit seinem Eingriffs- oder Verzahnungsbereich (64) versehene Abgriffsdrehglied (40) umgibt und wobei der Innendurchmesser des ringförmigen Bereichs (62) größer ist als der Außendurchmesser des Abgriffsdrehgliedes (40) an dessen Eingriffs- oder Verzahnungsbereich (64).

8. Hilfsantriebsvorrichtung nach Anspruch 2 und Anspruch 7,
**dadurch gekennzeichnet,**
**dass** das Lagerglied (18) aus seiner Ruhelage wahlweise zum Rechts- oder Linkslauf nach beiden Seiten verschwenkbar ist, um die Drehglieder (12, 40) einerseits oder andererseits einer durch die Schwenkachse (S) und die Drehachse (D₂) des Hilfsantriebsdrehgliedes (12) verlaufend gedachten Ebene (E) in Eingriff oder Erfassung zu bringen.

9. Hilfsantriebsvorrichtung nach einem der Ansprüche 1 bis 8,
**dadurch gekennzeichnet,**
**dass** die Drehachsen (**D**_{**1**} **,D**_{**2**}) der Drehglieder (12, 40) in der Ruhelage im wesentlichen zusammenfallen.

10. Hilfsantriebsvorrichtung nach einem der Ansprüche 1 bis 9,
**dadurch gekennzeichnet,**
**dass** das Hilfsantriebsdrehglied (12) eine zumindest bereichsweise ringförmige Zugmittelscheibe oder ein zumindest bereichsweise 'ringförmiges Zugmittelrad, insbesondere Kettenrad (14), ist, an der bzw. dem das Zugmittel (14), vorzugsweise zur Drehbewegungsübertragung in formschlüssigen Eingriff, geführt ist.

11. Hilfsantriebsvorrichtung nach einem der Ansprüche 1 bis 10,
**dadurch gekennzeichnet,**
**dass** das Abgriffsdrehglied ein Zahnritzel (40) ist, wobei der Eingriffsbereich des Hilfsantriebsdrehgliedes (12) mit einer zur Zahnritzelverzahnung (64) komplementären, vorzugsweise diese mit Spiel aufnehmenden, Verzahnung, insbesondere Innenverzahnung (32), versehen ist.

12. Hilfsantriebsvorrichtung nach Anspruch 11,
**dadurch gekennzeichnet,**
**dass** die Verzahnungen (64, 32) mit im Querschnitt dreieckförmigen rippenförmigen, vorzugsweise axial verlaufenden, Zähnen versehen sind, die insbesondere mit Abstand zueinander umfangsmäßig an den Drehgliedem (12, 40) verteilt sind.

13. Hilfsantriebsvorrichtung nach einem der Ansprüche 1 bis 12,
**dadurch gekennzeichnet,**
**dass** das Lagerglied ein schwenk- oder verschiebbar an einem ortsfesten, dem Hauptantriebsaggregat zugeordneten Aggregatgehäuse, insbesondere Getriebegehäuse (26), gelagertes zweiteiliges Gehäuse (18) ist, das radial äußere Bereiche des Hilfsantriebsdrehgliedes (12) lagernd umfasst.

14. Hilfsantriebsvorrichtung nach Anspruch 3 oder nach Anspruch 3 und einem der Ansprüche 4 bis 13,
**dadurch gekennzeichnet,**
**dass** die Bremseinrichtung eine Wellscheibe (36), Federscheibe oder dergleichen Reibelement (34) aufweist zum Ausüben einer definierten Reibkraft auf das Hilfsantriebsdrehglied (12).

15. Hilfsantriebsvorrichtung nach einem der Ansprüche 1 bis 14,
**gekennzeichnet durch**
eine **durch** die Relativ- bzw. Verschwenkbewegung schaltbare Schalteinrichtung (50) zum Außerbetriebsetzen oder Außerbetriebhalten des Hauptantriebsaggregates, wenn das Lagerglied (18) aus der Ruhelage ausgelenkt bzw. insbesondere verschwenkt ist.

16. Torantrieb, insbesondere Wellentorantrieb zum Antreiben eines Tores wie Deckengliedertor, schweres Rolltor, Industrie- oder Garagentor,
**gekennzeichnet durch**
eine für den Nothandbetrieb eingesetzte Hilfsantriebsvorrichtung nach einem der Ansprüche 1 bis 15.

## Claims

1. Auxiliary drive apparatus (10) for assisting the driving of a building closure - particularly a door such as a sectional up-and-over door or a roller door - which is drivable by means of a main drive assembly, with an auxiliary rotary drive member (12) adapted to be set in rotation by a preferably manually operable tension member (14), said auxiliary rotary drive member (12) being adapted to be brought into engagement, for auxiliary driving, with a rotatable rotary pick-up member (40) which is associated with the main drive line of the building closure and is connected or integrated therewith for rotation therewith, in order to pick up the auxiliary rotary drive movement, **characterised in that** the auxiliary rotary drive member (12) is mounted in a bearing member (18) held so as to be movable relative to the rotary pick-up member (40) - with at least one motion component - parallel to the plane of rotation thereof, such that the rotary members (12, 40) which are uncoupled in a resting position are movable relative to one another out of the resting position with at least one motion component in their respective rotary plane and can be brought into preferably interlocking engagement with one another over areas of engagement or gearing (62, 64) extending as a whole substantially in the circumferential direction on the rotary members (12, 40).

2. Auxiliary drive apparatus according to claim 1, **characterised in that** the bearing member (18) is mounted to be pivotable relative to the rotary pick-up member (40) about a pivot axis (S) extending at a spacing from the rotation axis (D₁) thereto, in order to allow relative movement, such that the areas of engagement or gearing (62, 64) extending in the circumferential direction can be brought into engagement by pivoting the bearing member (18) out of its resting position.

3. Auxiliary drive apparatus according to claim 2, **characterised in that** the pivot axis (S) extends substantially parallel to the rotation axis (D₂) of the auxiliary rotary drive member (12), at a spacing therefrom, and a braking device (34, 36) is provided which exerts a force on the auxiliary rotary drive member (12) which opposes the rotation of the auxiliary rotary drive member (12), so that by applying tension to the tension member (14) it is possible to initiate first of all the pivoting movement of the bearing member (18) until it engages between the rotary members (12, 40) and then the rotary movement.

4. Auxiliary drive apparatus according to claim 3, **characterised in that** the rotation axis (D₂) of the auxiliary rotary drive member (12) is arranged above the pivot axis (5), at least in the resting position.

5. Auxiliary drive apparatus according to one of claims 1 to 4, **characterised in that** the bearing member (18) is biased into its resting position, particularly by means of at least one spring device (28).

6. Auxiliary drive apparatus according to one of claims 1 to 5, **characterised by** an abutment device (48) for limiting the relative movement or pivoting movement.

7. Auxiliary drive apparatus according to one of claims 1 to 6, **characterised in that** the auxiliary rotary drive member (12) comprises an annular region (62) on whose radially inwardly directed wall (30) the area of engagement or gearing (62, 32) is formed, the annular region (62) surrounding the rotary pick-up member (40) provided on its outer periphery with its area of engagement or gearing (64), the internal diameter of the annular region (62) being greater than the external diameter of the rotary pick-up member (40) at its area of engagement or gearing (64).

8. Auxiliary drive apparatus according to claim 2 and claim 7, **characterised in that** the bearing member (18) can be pivoted out of its resting position to move to the right or left, as desired, on both sides, in order to bring the rotary members (12, 40) to engage or grip each other on one side or on the other side of an imaginary plane (E) passing through the pivot axis (S) and the rotation axis (D₂) of the auxiliary rotary drive member (12).

9. Auxiliary drive apparatus according to one of claims 1 to 8, **characterised in that** the rotation axes (D₁, D₂) of the rotary members (12, 40) substantially coincide in the resting position.

10. Auxiliary drive apparatus according to one of claims 1 to 9, **characterised in that** the auxiliary rotary drive member (12) is an at least partly annular tension disc or an at least partly annular tension wheel, particularly a sprocket wheel (14), on which the tension member (14) is guided, preferably in interlocking engagement for transmitting rotary motion.

11. Auxiliary drive apparatus according to one of claims 1 to 10, **characterised in that** the rotary pick-up member is a pinion (40), the area of engagement of the auxiliary rotary drive member (12) being provided with a serration, particularly an inner serration (32) complementary to the serration (64) of the pinion and preferably accommodating it with play.

12. Auxiliary drive apparatus according to claim 11, **characterised in that** the serrations (64, 32) are provided with rib-shaped, preferably axially extending teeth of triangular cross section, which are distributed around the periphery of the rotary members (12, 40), in particular, at a spacing from one another.

13. Auxiliary drive apparatus according to one of claims 1 to 12, **characterised in that** the bearing member is a two-part housing (18) pivotably or movably mounted on a fixed assembly housing, particularly a gear housing (26), associated with the main drive assembly, in which are mounted radially outer areas of the auxiliary rotary drive member (12).

14. Auxiliary drive apparatus according to claim 3 or according to claim 3 and one of claims 4 to 13, **characterised in that** the braking device comprises a corrugated disc (36), spring plate or similar friction element (34) for exerting a defined frictional force on the auxiliary rotary drive member (12).

15. Auxiliary drive apparatus according to one of claims 1 to 14, **characterised by** a switching device (50) which is operable by the relative or pivoting movement, for switching off the main drive assembly or keeping it switched off when the bearing member (18) has been deflected and particularly pivoted out of the resting position.

16. Door drive, particularly a shaft-type door drive for driving a door such as a sectional up-and-over door, heavy roller door, industrial or garage door, **characterised by** an auxiliary drive apparatus according to one of claims 1 to 15 for use in emergency manual operation.

## Revendications

1. Entraînement auxiliaire (10) pour l'entraînement de secours d'une fermeture de bâtiment pouvant être entraînée par un équipement d'entraînement principal, en particulier porte basculante sous plafond ou porte à tambour, avec un entraîneur rotatif auxiliaire (12) pouvant être déplacé en rotation à l'aide d'un mécanisme de traction (14) pouvant être actionné de préférence à la main, lequel entraîneur rotatif auxiliaire (12) peut s'engrener pour l'entraînement auxiliaire avec une prise de rotative de sortie (40) afin d'assurer la prise du mouvement de rotation de l'entraînement auxiliaire, la prise rotative de sortie étant associée à la ligne d'entraînement principale de la fermeture de bâtiment en y étant reliée ou intégrée pour assurer une rotation commune,
**caractérisé en ce que**
l'entraîneur rotatif auxiliaire (12) est logé dans un palier de logement (18) pouvant se déplacer par rapport à la prise rotative de sortie (40) (avec au moins un composant de mouvement) parallèlement à son plan de rotation de sorte que les organes rotatifs (12, 40) découplés en position de repos peuvent sortir de la position de repos, se déplacer les uns par rapport aux autres dans leurs plans de rotation correspondants avec au moins un composant de mouvement et donc s'engrener ici les uns dans les autres de préférence par complémentarité de forme via leurs zones d'engrenage ou de denture (62, 64) s'étendant dans leur ensemble essentiellement à la périphérie sur les organes rotatifs (12, 40) afin de former une transmission par engrenage.

2. Entraînement auxiliaire selon la revendication 1,
**caractérisé en ce que**
le palier de logement (18) est logé avec pivotement possible par rapport à la prise rotative de sortie (40) autour d'un axe de pivotement (S) situé à une certaine distance de son axe de rotation (D₁) afin de permettre le mouvement relatif de manière à ce que les zones d'engrenage ou de denture (64, 62) s'étendant à chaque fois à la périphérie puissent s'engrener en sortant de leur position de repos par le pivotement du palier de logement (18).

3. Entraînement auxiliaire selon la revendication 2,
**caractérisé en ce que**
l'axe de pivotement (S) est quasi parallèle à l'axe de rotation (D₂) de l'entraîneur auxiliaire (12) dont il est éloigné et il est prévu un dispositif de freinage (34, 36) qui exerce sur l'entraîneur auxiliaire (12) une force s'opposant à la rotation de l'entraîneur auxiliaire (12) de sorte que le mouvement de pivotement du palier de logement (18) peut tout d'abord être initié par une traction exercée sur le mécanisme de traction (14) jusqu'à ce qu'il vienne s'engrener entre les organes rotatifs (12, 40) avant que ne commence le mouvement de rotation.

4. Entraînement auxiliaire selon la revendication 3,
**caractérisé en ce que**
l'axe de rotation (D₂) de l'entraîneur auxiliaire rotatif est disposé, au moins en position de repos, au-dessus de l'axe de pivotement (5).

5. Entraînement auxiliaire selon l'une quelconque des revendications 1 à 4,
**caractérisé en ce que**
le palier de logement (18) est précontraint dans sa position de repos, en particulier à l'aide d'au moins un dispositif à ressort (28).

6. Entraînement auxiliaire selon l'une quelconque des revendications 1 à 5,
**caractérisé par**
un dispositif d'arrêt (48) pour limiter le mouvement relatif et/ou le mouvement de pivotement.

7. Entraînement auxiliaire selon l'une quelconque des revendications 1 à 6,
**caractérisé en ce que**
l'entraîneur rotatif auxiliaire (12) comporte une zone annulaire (62) dont la paroi (30) orientée radialement vers l'intérieur comprend la zone d'engrenage ou de denture (62, 32), la zone annulaire (62) entourant la prise rotative de sortie (40) pourvue sur son contour extérieur de sa zone d'engrenage ou de denture (64), et le diamètre intérieur de la zone annulaire (62) est plus grand que le diamètre extérieur de la prise rotative de sortie (40) au niveau de sa zone d'engrenage ou de denture (64).

8. Entraînement auxiliaire selon l'une quelconque des revendications 2 à 7,
**caractérisé en ce que**
le palier de logement (18) peut pivoter de sa position de repos vers les deux côtés, au choix en marche à droite ou à gauche, afin d'engrener ou de saisir d'une part les organes de rotatifs (12, 40) ou d'autre part un plan (E) traversant l'axe de pivotement (S) et l'axe de rotation (D₂) de l'entraîneur rotatif auxiliaire (12).

9. Entraînement auxiliaire selon l'une quelconque des revendications 1 à 8,
**caractérisé en ce que**
les axes de rotation (D₁, D₂) des organes rotatifs (12, 40) coïncident essentiellement en position de repos.

10. Entraînement auxiliaire selon l'une quelconque des revendications 1 à 9,
**caractérisé en ce que**
l'entraîneur rotatif auxiliaire (12) est un disque au moins partiellement annulaire du mécanisme de traction ou une roue au moins partiellement annulaire du mécanisme de traction, en particulier une roue dentée (14) sur laquelle, (en lequel) s'engrène le mécanisme de traction (14), de préférence par complémentarité de forme par rapport à la translation du mouvement de rotation.

11. Entraînement auxiliaire selon l'une quelconque des revendications 1 à 10,
**caractérisé en ce que**
la prise rotative de sortie est un pignon (40) et la zone d'engrenage de l'entraîneur rotatif auxiliaire (12) est pourvue d'une denture, en particulier d'une denture intérieure (32), complémentaire de la denture du pignon (64) qu'il maintient de préférence avec un certain jeu.

12. Entraînement auxiliaire selon la revendication 11,
**caractérisé en ce que**
les dentures (64, 32) sont pourvus de dents triangulaires, en forme de nervure, de préférence axiales si on les considère dans une coupe transversale et réparties sur les organes de rotatifs (12, 40), sur toute la périphérie, et notamment à une certaine distance les unes des autres.

13. Entraînement auxiliaire selon l'une quelconque des revendications 1 à 12,
**caractérisé en ce que**
le palier de logement est un carter (18) en deux parties logé de manière à pivoter ou à coulisser sur un carter d'équipement fixe, en particulier un carter de protection des engrenages (26), associé à l'équipement d'entraînement principal.

14. Entraînement auxiliaire selon la revendication 3 ou selon la revendication 3 et l'une quelconque des revendications 4 à 13,
**caractérisé en ce que**
le dispositif de freinage comporte une rondelle ondulée (36), une rondelle élastique conique ou tout autre élément de friction (34) similaire afin d'exercer une force de frottement définie sur l'entraîneur rotatif auxiliaire (12).

15. Entraînement auxiliaire selon l'une quelconque des revendications 1 à 14,
**caractérisé par**
un mécanisme de couplage (50) embrayable par le mouvement relatif, ou le mouvement de pivotement permettant de mettre hors service l'équipement d'entraînement principal lorsque le palier de logement (18) dévie, ou en particulier pivote de sa position de repos.

16. Entraînement de porte, en particulier entraînement de porte ondulée pour entraîner une porte de type basculante sous plafond, ou porte à tambour lourde, porte de garage ou portail industriel,
**caractérisé par**
un entraînement auxiliaire mis en place pour le fonctionnement manuel d'urgence selon l'une quelconque des revendications 1 à 15.
